# NEUE EUROPÄISCHE PATENTSCHRIFT

(11) **EP 1 141 787 B2**
(45) Veröffentlichungstag und Bekanntmachung des Hinweises auf die Entscheidung über den Einspruch: **24.03.2010**
(45) Hinweis auf die Patenterteilung: 25.02.2004
(21) Anmeldenummer: 99967019.3
(22) Anmeldetag: 29.12.1999
(51) Int. Cl.: G03G 15/08, G03G 15/00

(54) **VERFAHREN UND EINRICHTUNG ZUR REGELUNG DER TONERKONZENTRATION IN EINEM ELEKTROGRAFISCHEN PROZESS**
METHOD AND DEVICE FOR ADJUSTING TONER CONCENTRATION IN AN ELECTROGRAPHIC PROCESS
PROCEDE ET DISPOSITIF POUR REGULER LA CONCENTRATION DE TONER DANS UN PROCEDE ELECTROGRAPHIQUE

(30) Priorität: 05.01.1999 DE 19900164
(43) Veröffentlichungstag der Anmeldung: 10.10.2001
(73) Patentinhaber: OCÉ Printing Systems GmbH, 85586 Poing (DE)
(72) Erfinder: REIHL, Heiner, D-85354 Freising (DE)
(74) Vertreter: Schaumburg, Thoenes, Thurn, Landskron, Eckert
(86) Internationale Anmeldenummer: PCT/EP1999/010465
(87) Internationale Veröffentlichungsnummer: WO 2000/041038

(56) Entgegenhaltungen:
- EP-A- 0 740 221
- EP-A- 0 837 372
- JP-A- 09 034 242
- US-A- 5 122 835
- PATENT ABSTRACTS OF JAPAN vol. 1995, no. 01, 28. Februar 1995 (1995-02-28) & JP 06 289716 A (FUJI XEROX CO LTD), 18. Oktober 1994 (1994-10-18)
- PATENT ABSTRACTS OF JAPAN vol. 1999, no. 01, 29. Januar 1999 (1999-01-29) & JP 10 274891 A (RICOH CO LTD), 13. Oktober 1998 (1998-10-13)

## Beschreibung

Die Erfindung betrifft ein Verfahren und eine Einrichtung zur Regelung eines elektrografischen Druck- oder Kopierprozesses. Die Erfindung betrifft insbesondere ein Verfahren und ein System zur Regelung der Tonerkonzentration in einem Toner/Entwicklergemisch.

In der EP 403 523 B1 ist ein elektrografischer Prozess beschrieben, bei dem eine Reihe von Prozeßparametern überwacht und geregelt werden, darunter auch die Tonerkonzentration in einer Entwicklerstation. Hierzu ist vorgesehen, eine Tonermarke auf einer Fotoleitertrommel zu erzeugen, die Marke mit einem Reflexlichtsensor auf der Fotoleitertrommel abzutasten und den Meßwert zur Steuerung des Tonernachschubs in der Entwicklerstation zu verwenden. Die vollflächige Tonermarke wird dabei am seitlichen Rand der Fotoleitertrommel erzeugt, so daß sie bezüglich des bahnförmigen, mit Randlöchern versehenen Aufzeichnungsträgers nur im Bereich der Randlöcher und damit nicht im eigentlichen Schreibbereich des Aufzeichnungsträgers bzw. der Fotoleitertrommel liegt. Hieraus resultieren eine Reihe von Nachteilen:

Zum ersten ist die Tonermarke damit nur relativ klein zu gestalten, wodurch die Abtastfläche und damit auch die Meßgenauigkeit beschränkt ist, insbesondere quer zur Transportrichtung der Fotoleitertrommel bzw. des Aufzeichnungsträgers. Zweitens ist es zur Regelung verschiedener Parameter des elektrografischen Prozesses mitunter sinnvoll, eine Tonermarke auch im eigentlichen Schreibbereich der Fotoleitertrommel aufzubringen und abzutasten. Insbesondere bei der Verwendung von bahnförmigen Aufzeichnungsträgern, z.B. von sogenanntem Endlospapier, entsteht dann jedoch Makulatur, weil der so bedruckte Aufzeichnungsträger zum Bedrucken mit anderen Informationen nicht mehr zur Verfügung steht. Drittens entstehen prozeßbedingt an den Rändern eines Fotoleiters Randeffekte, z.B. des elektrischen Feldes, wodurch die Aussagekraft einer Messung in diesem Bereich geschwächt wird. Je schmaler eine Tonermarke ist, desto stärker überlagern sich solche Kanteneffekte.

In der WO 97/17535 A ist ein elektrofotografisches Druckgerät beschrieben, welches Ausgleichselemente, insbesondere Schwingen, Federn und andere Spannglieder enthält, die Schwankungen der Position des Aufzeichnungsträgers im Bereich der Umdruckzone vermeiden sollen. Dies ist insbesondere in einem Duplexbetrieb nötig, bei dem der bahnförmige Aufzeichnungsträger zweimal durch dieselbe Umdruckstation geführt wird. Bezüglich der Regelung des elektrografischen Prozesses ist dieser Veröffentlichung jedoch nichts nennenswertes zu entnehmen.

In der DE 198 01 521.6 (Zeichen der Anmelderin 980102DE) ist ein Regelungsverfahren für das Toner-Entwicklergemisch, einem sogenannten Zweikomponenten-Entwicklungssystem, in einem elektrografischen Druck- oder Kopiergerät beschrieben. Bei diesem Verfahren wird eine Tonermarke an mindestens zwei Stellen bezüglich der Transportrichtung der Fotoleitertrommel abgetastet. Zur Erreichung einer ausreichenden Abtastgenauigkeit mit diesem Verfahren ist es erforderlich, daß die Tonermarke ausreichend breit ist. Hierbei wäre es insbesondere von Vorteil, wenn die Tonermarke auch in den eigentlichen Schreibbereich der Fotoleitertrommel reichen könnte.

In der DE 197 49 651.2 (Zeichen der Anmelderin 971104DE) ist ein elektrofotografischer Drucker beschrieben, der sowohl Aufzeichnungsträger mit Randlochung als auch Aufzeichnungsträger ohne Randlochung verarbeiten kann. Dazu ist ein Aggregat mit einem Friktionsantrieb vorgesehen, das von einer Fotoleitertrommel so präzise an- und abschwenkbar ist, daß der Aufzeichnungsträger nach dem Ab- und Wiederanschwenken bezüglich der Fotoleitertrommel genau wieder an der ursprünglichen Position zu liegen kommt. Die dort beschriebenen Komponenten sind darauf ausgelegt, daß das An- und Abschwenken beispielsweise im Zuge eines Service-Einsatzes erfolgt. Ein solcher Drucker eignet sich andererseits dazu, einen Aufzeichnungsträger ohne Randlochung breiter zu bedrucken als einen Aufzeichnungsträger mit Randlochung. Ein randlochfreier Aufzeichnungsträger kann dann von der Fotoleitertrommel auch in dem Bereich der Trommel bedruckt werden, in dem sich bei einem randgelochten Aufzeichnungsträger die Randlochung befindet. Mit diesem Vorteil geht jedoch der Nachteil einher, daß die Tonermarke auf den ungelochten bahnförmigen Aufzeichnungsträger in seinem Schreibbereich umgedruckt werden muß und somit wiederum Makulatur entsteht.

Aus der US 5,387,965 A und aus der US 4,468,112 A sind elektrografische Prozesse bekannt, bei denen die Tonerkonzentration in einer Entwicklerstation bestimmt und mit einem Sollwert verglichen wird. Der Sollwert ist von einem zweiten Meßvorgang abhängig, in dem eine Tonermarke ausgewertet wird.

Es ist Aufgabe der Erfindung, ein Verfahren und ein elektrografisches System anzugeben, bei dem eine Tonerdichte-Überwachung erfolgen kann und gleichzeitig eine möglichst hohe Druckbreite auf dem Aufzeichnungsträger erzielt werden kann.

Diese Aufgabe wird durch die in den unabhängigen Patentansprüchen angegebenen Erfindung gelöst. Vorteilhafte Weiterbildungen der Erfindung sind Gegenstand der abhängigen Ansprüche.

Gemäß einem ersten Aspekt der Erfindung werden die zu drukkenden Informationen als Tonerzwischenbild auf einem Zwischenbildträger mit einer Fotoleitertrommel erzeugt und später in einer Umdruckzone von einer Umdruckoberfläche, beispielsweise von der Oberfläche der Fotoleitertrommel oder von einem Umdruck-Transferband, auf einen Aufzeichnungsträger übertragen. Zur Regelung der Tonerdichte wird auf dem elektrografischen Zwischenbildträger eine Tonermarke erzeugt, die Tonermarke auf dem Zwischenbildträger zumindest bereichsweise abgetastet und die Tonermarke später vom Zwischenbildträger wieder entfernt. An der Tonermarke wird insbesondere die Dichte abgetastet. Die Tonerkonzentration wird dann mit dem gemessenen Wert, insbesondere Dichtewert, in einer Entwicklerstation geregelt, so daß die Einfärbung konstant gehalten werden kann. In dem Zeitraum zwischen der Erzeugung der Tonermarke auf dem Zwischenbildträger und der Entfernung der Tonermarke vom Zwischenbildträger wird ein Übertrag des Tonerzwischenbildes von der Umdruckoberfläche auf den Aufzeichnungsträger zumindest zeitweise verhindert. Diese Hinderung des Umdrucks wird insbesondere während eines Zeitraumes verhindert, indem die Tonermarke die Umdruckzone passiert. Die Verhinderung des Umdrucks kann insbesondere durch Trennen/Abheben des Aufzeichnungsträgers von der Umdruckoberfläche erfolgen.

Die Erfindung sieht zum Betrieb eines elektrografischen Druck- oder Kopiergeräts insbesondere zwei Betriebszustände vor. Im ersten Betriebszustand, dem sog. Meßzyklus, wird eine Tonermarke auf dem Zwischenbildträger erzeugt, die Dichte der Tonermarke abgetastet und die Tonermarke dann wieder vom Zwischenbildträger entfernt. Der abgetastete Tonerdichtewert wird zur Regelung der Tonerkonzentration in der Entwicklerstation verwendet und findet insbesondere Einfluß in einem Tonerkonzentrations-Sollwert und/oder in einem Regelungsschwellwert. Im zweiten Betriebszustand werden zu druckende Informationen auf dem Zwischenbildträger als Tonerbild erzeugt und später auf den Aufzeichnungsträger umgedruckt. Im zweiten Betriebszustand wird die Tonerkonzentration insbesondere mit dem aus dem ersten Betriebszustand ermittelten Tonerkonzentrations- bzw. Regelungsschwellwert gesteuert.

Erfindungsgemäß ist der Aufzeichnungsträger im ersten Betriebszustand zumindest zeitweise von der Umdruck-Oberfläche, insbesondere vom Zwischenbildträger, getrennt bzw. abgehoben. Die Erfindung eignet sich daher, die Tonermarke auf dem Zwischenbildträger in einem Bereich zu erzeugen, in dem auch die auf den Aufzeichnungsträger zu druckenden Informationen ausgegeben werden. Der Aufzeichnungsträger ist insbesondere bahnförmig und kann beispielsweise aus Papier sein.

Als Zwischenträger, auf dem die Tonermarke erzeugt wird, ist insbesondere eine Fotoleitertrommel vorgesehen. Der Aufzeichnungsträger wird von ihr für mindestens eine Umdrehung getrennt bzw. abgehoben. In einer weiteren Ausführungsform der Erfindung wird als erster Zwischenbildträger ein Fotoleiterband verwendet und/oder als zweiter Zwischenbildträger ein Transferband. Zu druckende Informationen werden dabei auf dem ersten Zwischenbildträger erzeugt, anschließend auf das Transferband übertragen und schließlich vom Transferband auf den Aufzeichnungsträger umgedruckt.

Zur Bestimmung des Sollwerts in der Tonerkonzentrationsregelung können insbesondere Dichtewerte mehrerer Tonermarken verwendet werden. Die verschiedenen Tonermarken können aus mehreren, zeitlich weit auseinanderliegenden Meßzyklen stammen oder in einem zusammenhängenden Meßzyklus gebildet werden, insbesondere mit einer oder mit mehreren Umdrehungen der Fotoleitertrommel.

Zum Trennen des Aufzeichnungsträgers von der Umdruck-Oberfläche kann insbesondere eine schnell schaltbare, hochpräzise mechanische Abhebeeinrichtung verwendet werden. Dabei ist insbesondere vorgesehen, daß der Aufzeichnungsträger vor dem Abheben und nach dem Wiederanschwenken bezüglich der Umdruckstation sowohl in Transportrichtung als auch quer zur Transportrichtung in nahezu derselben Position liegt. Zur Trennung des Aufzeichnungsträgers von der Umdruckoberfläche kann wahlweise der Aufzeichnungsträger bewegt oder die Umdruckoberfläche bzw. das Umdruckelement bewegt werden. In einer weiteren Variante zur Verhinderung des Umdrucks wird anstatt oder zusätzlich zu der mechanischen Bewegung eine elektrofotografische Größe im Bereich der Umdruckstation so verändert, daß ein Umdruck unterbunden wird. Beispielsweise kann dazu die elektrische Spannung an einem Umdruck-Corotron reduziert werden.

Durch die Erfindung werden zwei Betriebszustände des Gerätes geschaffen, die zeitlich abwechselnd zum Einsatz kommen. Der Betriebszustand, bei dem die Tonermarke erzeugt und ausgewertet wird und kein Umdruck auf den Auzeichnungsträger erfolgt, ist dabei zeitlich zwischen den anderen Betriebszustand geschaltet, in dem Druckinformationen auf den Aufzeichnungsträger umgedruckt werden.

Vorteilhaft an der Erfindung ist insbesondere, daß die Tonermarke sehr breit ausgelegt werden kann, bis hin zur gesamten Breite des Zwischenbildträgers, z.B. einer Fotoleitertrommel. Dadurch kann die Tonermarke insbesondere nach dem in der DE 198 01 521.6 beschriebenen Verfahren an mehreren Stellen ausgewertet werden.

Die Tonermarke kann auch an jeder beliebigen Stelle innerhalb der Druckbreite des Zwischenbildträgers positioniert werden. Durch diese Möglichkeiten wird nicht nur die Meßgenauigkeit gegenüber schmalen Tonermarken erhöht, sondern auch die Möglichkeit geschaffen, verschiedene Methoden zur Auswertung der Tonermarke anzuwenden statt einer Auswertung der Tonerdichte. Beispielsweise ist auch eine Auswertung der Form der erzeugten Tonermarke möglich oder ihr Vergleich mit einer Sollform. Dies ermöglicht weiter, die Auswertungsverfahren für Farbtoner zu optimieren. Es können verschiedene Auswertungsverfahren zu einer Gesamtauswertung kombiniert werden, z.B. farbspezifisch bezüglich der Tonerfarbe verschiedene Auswerteverfahren und/oder farbspezifische Eigenschaften des Tonermarkensensors berücksichtigt werden.

Das Auswerteverfahren der Tonermarke kann aufgrund der Anpassungsfähigkeit der Tonermarke hinsichtlich ihrer Position, Größe und Form so gestaltet werden, daß eine Unabhängigkeit von der Tonerfarbe erreichbar ist. Dies gilt insbesondere auch in dem Fall, in dem ein optoelektronischer Tonermarkensensor in einem engen Lichtwellenlängen-Spektrum arbeitet, z.B. nur in einer Farbe, und sein Licht direkte Auswirkung auf das Reflexions- und Absorptionsverhalten der Tonerpigmente hat. In diesem Fall kann insbesondere die Formerkennung einer großflächigen Marke vorteilhaft eingesetzt werden.

In einem zweiten Aspekt der Erfindung werden Tonermarken in einem elektrografischen Prozeß nur in relativ großen Seitenintervallen, beispielsweise nur nach einigen Tausend Druckseiten, zyklisch erzeugt und abgetastet. In den dazwischenliegenden Druckintervallen wird die Tonerkonzentration dann anderweitig, d.h. nur auf anderen Meßgrößen basierend, durchgeführt. Eine solche andere Meßgröße kann z.B. die Tonerkonzentration sein, die in der Entwicklerstation mit einem Tonerkonzentrationssensor gemessen wird. Aus dem von der Tonermarke ermittelten Meßwert (Tonerdichte, Tonermarkenform etc.) wird dabei ein Sollwert bestimmt, z.B. für die Tonerkonzentration oder für einen Regelungsschwellwert und die Tonerkonzentration damit geregelt. Diese, in den zwischen den Tonermarken-Messungen liegenden Intervallen anzuwendende Tonerkonzentrationsregelung in einer Entwicklerstation kann in an sich bekannter Weise erfolgen.

Entsprechend dem zweiten Aspekt der Erfindung wird über relativ große Druckintervalle (zwischen den Tonermarken-Auswertungszyklen) die Toner-Nachförderung anderweitig geregelt. Statt oder zusätzlich zu der soeben beschriebenen Tonerkonzentrations-Regelung kann der Tonerverbrauch auch anhand der gedruckten Informationen, insbesondere durch die Gesamtzahl der gedruckten Bildpunkte (Pixel) bestimmt werden. Diese Bestimmung kann auch in Abhängigkeit von dem am Druckgerät eingestellten Kontrastverhältnis, einer bestimmten Umdruckeffizienz, dem Alter des Toner/Entwicklergemischs, dem Tonertyp und/oder von anderen Einflußgrößen erfolgen. Mit den derart bestimmten Größen kann dann die Tonerzufuhr in die Entwicklerstation aus einem Tonervorratsbehälter geregelt werden.

Mit dem zweiten Aspekt der Erfindung wird die Aufgabe gelöst, in den Intervallen zwischen der Bildung und Messung der Tonermarke eine weitgehend unabhängige Regelung der Tonereinfärbung in einem elektrofotografischen Prozess durchführen zu können.

Nachfolgend werden Ausführungsbeispiele der Erfindung anhand einiger Figuren näher erläutert. Hieraus werden weitere Vorteile und Wirkungen der Erfindung deutlich.

Es zeigen:
- Figur 1: eine schematische Schnittdarstellung einer elektrofotografischen Druckeinrichtung,
- Figur 2: elektronische Komponenten der Druckeinrichtung,
- Figur 3: ein Ablaufdiagramm zum Drucken und Erzeugen einer Tonermarke und
- Figur 4: eine zweite elektrografische Druckeinrichtung.

In Figur 1 ist ein nach dem Prinzip der Elektrofotografie arbeitendes Druckgerät 1 für bahnförmige Aufzeichnungsträger schematisch dargestellt. Der bahnförmige Aufzeichnungsträger in Form einer Papierbahn 2 wird dabei von einem Antriebsaggregat 3 mit einer motorisch angetriebenen Friktionswalze 19 in Richtung A₁ einer Fotoleitertrommel 4 zugeführ. Einzelheiten des Antriebsaggregats 3 und weiterer Komponenten sind der DE 197 49 651.2 zu entnehmen, nahme in die vorliegende Beschreibung aufgenommen wird. Das Aggregat enthält zusätzlich bewegliche Schwenkelemente 15, mit denen die Papierbahn 2 an die Oberfläche der Fotoleitertrommel angedrückt oder von dieser abgehoben werden kann. Sie sind dazu mit einem elektrischen Stellglied 20, z.B. einem Schrittmotor oder Hubmagneten, automatisch bewegbar. Einzelheiten geeigneter Schwenkelemente sind in Form von Umdruckschwingen beispielsweise aus der WO 97/17635 A1 bekannt. Sie können insbesondere wie die in der Figur 5 der WO-Veröffentlichung gezeigten Schwingen 40 und 44 ausgebildet sein, und an Achsen derart schwenkbar gelagert sein, daß die Papierbahn bezüglich weiter entfernt liegenden Teilen des Antriebsaggregats längenneutral an- und abschwenkbar ist. Der Inhalt der WO 97/17635 A1 wird hiermit ebenfalls durch Bezugnahme in die vorliegende Beschreibung aufgenommen.

Zurückkommend zur Figur 1 wird die Papierbahn 2 in einer Umdruckzone 5 bedruckt. Dazu wird die über eine Motor angetriebene Fotoleitertrommel 4 durch verschiedene, angekoppelte Aggregate mit einem Tonerzwischenbild beaufschlagt, welches in der Umdruckzone 5 auf die Papierbahn 2 umgedruckt wird. Ein erstes Aggregat ist ein Zeichengenerator 6, der einen Leuchtdiodenkamm mit einzelnen ansteuerbaren Leuchtelementen enthält und welcher beispielsweise entsprechend der WO 96/3782 A1 aufgebaut sein kann. Der Zeichengenerator 6 ist durch Variation der Ansteuerspannung bzw. des Ansteuerstroms in seiner Lichtintensität regelbar. Eine elektronische Steuerung steuert die einzelnen Leuchtdioden entsprechend der zu druckenden Bildinformation. an. An die Belichtungsstation schließt sich ein Ladesensor 7 an, der das Oberflächenpotential auf der Fotoleitertrommel 4 mißt und in Abhängigkeit davon ein Signal abgibt. Das auf der Fotoleiter 4 zeichenabhängig mit dem Zeichengenerator 6 erzeugte Bild (Ladungsbild) wird mit Hilfe einer Entwicklerstation 8 eingefärbt. Die Entwicklerstation 8 enthält einen Tonervorratsbehälter 9 zur Aufnahme von Toner sowie eine Dosiereinrichtung 10 in Form einer Dosierwalze. Abhängig vom Tonerverbrauch führt die Dosierwalze 10 einer Mischkammer 11 Toner zu. In der Mischkammer 11 befindet sich ein Toner/Entwicklergemisch aus ferromagnetischen Trägerteilchen und Tonerteilchen. Das Tonergemisch wird einer Entwicklerwalze 12 zugeführt. Die Entwicklerwalze 12 wirkt als sog. magnetische Bürstenwalze und besteht aus einer Hohlwalze mit darin angeordneten Magnetleisten. Die Entwicklerwalze 12 transportiert das Entwicklergemisch zu einem Entwicklungsspalt 13 zwischen der Fotoleitertrommel 4 und der Entwicklerwalze 12. Überschüssiges Entwicklergemisch wird über die Entwicklerwalze 12 wieder in die Mischkammer 11 zurücktransportiert. Bezüglich der Drehrichtung B₁ der Fotoleitertrommel 4 ist der Entwicklerstation 11 ein Tonermarkensensor 14 nachgeschaltet. Der Tonermarkensensor 14 ist ein optoelektronischer Abtaster, der beispielsweise als Reflexions-Lichtschranke ausgebildet sein kann. Sie besteht aus einer Lichtquelle und einem Fototransistor als Empfänger. Das Ausgangssignal des Fototransistors ist abhängig vom Reflexionsgrad der auf der Fotoleitertrommel 4 aufgebrachten und über die Entwicklerstation eingefärbte Information. Mit dem Sensor wird insbesondere eine Tonermarke abgetastet, die zur Bestimmung der Farbsättigung, d.h. der aufgebrachten optischen Dichte der Tonermarke dient. Die Wellenlänge der Reflexionslichtschranke ist so gewählt, daß das Abtastlicht keinen Einfluß auf die Funktion der Fotoleitertrommel 4 hat.

Die Tonermarke wird bei Aufruf einer Testroutine oder automatisch regelmäßig, beispielsweise nach 2000 Druckseiten, gestartet. Die dann erzeugte Tonermarke wird abgetastet und das Testmuster beispielsweise hinsichtlich Einfärbungsdichte und/oder Farbsättigung ausgewertet.

Während des Durchlaufs der Testroutine bzw. der Erzeugung der Tonermarke ist die Papierbahn 2 von der Fotoleitertrommel 4 abgeschwenkt, so daß sie in der Umdruckzone 5 die Oberfläche 4a der Fotoleitertrommel 4 nicht berührt. Das Antriebsaggregat 3 bzw. die die Papierbahn 2 an die Fotoleitertrommel 4 andrükkenden Andruckelemente 15 sind dann von der Fotoleitertrommel 4 abgeschwenkt.

In Drehrichtung der Fotoleitertrommel 4 gesehen hinter der Umdruckzone 5 befindet sich eine Reinigungseinrichtung 16, mit der Resttoner, der im Bereich der Umdruckzone 5 nicht von der Fotoleitertrommel 4 gelöst bzw. auf das Papier 2 umgedruckt wurde, von der Fotoleitertrommel 4 entfernt wird. Die Reinigungsstation 16 ist in üblicher Weise aufgebaut und enthält z.B. ein Abstreifelement 17, das den überschüssigen Toner bzw. die Trägerteilchen von der Fotoleitertrommel 4 abstreift. Unterstützt wird der Reinigungsprozess durch eine Koronaeinrichtung 18. Im übrigen sind in dem Druckgerät weitere Korona-Einrichtungen in an sich bekannter Weise vorgesehen. Dazu zählt beispielsweise ein Ladekorotron, das zwischen der Reinigungseinrichtung 16 und dem Zeichengenerator 6 vorgesehen ist. Auch Belichtungseinrichtungen, die zur Entladung der Fotoleitertrommel 4 dienen, können in dem Gerät angeordnet sein. Weitere Einzelheiten zum elektrofotografischen Prozeß und den hierzu gehörigen Einrichtungen sind beispielsweise in der EP 403 523 B1 beschrieben.

In Figur 2 ist eine Gerätesteuerung 25 des elektrografischen Druckers gezeigt, die mit allen elektronischen Komponenten der verschiedenen Aggregate des Geräts verbunden ist, so daß die Abläufe untereinander koordinierbar sind. Die Gerätesteuerung 25 ist zum einen mit einem Controller 26 verbunden, in dem zu druckende Druckdaten eingehen und in punktweise die Leuchtdioden des Zeichengenerators 6 ansteuerbare Signale umsetzt. Diese Signale werden an die Steuerung 27 des Zeichengenerators übertragen. Des weiteren ist die Gerätesteuerung 25 mit einer Steuerung 28 verbunden, die elektrofotografische Parameter wie die Spannungen von Corotron-Drähten steuert.

Der die Fotoleitertrommel 4 abtastende Tonermarkensensor 14 weist elektronische Komponenten 29 auf, die ebenfalls mit der Gerätesteuerung 25 in Verbindung stehen. Die Steuerung 30 der Entwicklerstation 8 tauscht zweiseitig Daten mit der Gerätesteuerung 25 aus. Der Tonerkonzentrationssensor 21, welcher in der Mischkammer 11 der Entwicklerstation 8 die Konzentration des Toners im Toner/Entwicklergemisch mißt, weist eine elektronische Baugruppe 31 auf, die ebenfalls mit der Gerätesteuerung 25 verbunden ist.

Schließlich ist die Gerätesteuerung 25 noch mit der elektronischen Steuerung 32 des Antriebsaggregats 3 verbunden. Die Steuerung 32 steuert insbesondere Komponenten 33 des Schrittmotors an, welcher die Papierbahn 2 bewegt sowie die elektronischen Komponenten 34, welche den Schrittmotor 20 oder einen entsprechenden Hubmagneten für die Andruckelemente 15 aktiviert. Selbstverständlich können die verschiedenen Andruckelemente 15 auch mit jeweils eigenen Schrittmotoren bzw. Hubmagneten ausgestattet sein, um so einen individuellen Andruck der Schwingen bewerkstelligen zu können. Weiterhin ist die Gerätesteuerung 25 mit einer Elektronik 35 verbunden, welche die Tonerförderung aus einem externen Tonervorratsbehälter in die Entwicklerstation bewirkt. Innerhalb der Entwicklerstation kann eine weitere Elektronik vorgesehen sein, die die Dosierung des Toners von dem Tonervorratsbehälter 9 in die Mischkammer 11 mittels der Dosierungswalze 10 steuert.

Anhand der Figur 3 wird nunmehr der Ablauf des Druckens und der Tonerkonzentrationsregelung genauer beschrieben. In den Verfahrensschritten S1 bis S5 ist ein erster Betriebszustand gezeigt, in dem Druckdaten auf die Papierbahn 2 umgedruckt werden. Im Schritt S1 wird geprüft, ob Druckdaten vorhanden sind. Ist dies nicht der Fall, schaltet das Druckgerät in einen Stand-by Zustand, in dem verschiedene Aggregate wie die Fotoleitertrommel, Umdruck-Corotrone, das Transportaggregat etc. auf einen niedrigen Energieverbrauch eingestellt sind.

Sobald die Gerätesteuerung 25 vom Controller 26 ein Signal erhält, daß Druckdaten vorhanden sind, aktiviert diese die beteiligten Aggregate, im Schritt S3 die elektrofotografisch relevanten Aggregate und im Schritt S4 das Transportaggregat 3. Hierbei wird insbesondere der Stellmotor 20 aktiviert, durch den die Papierbahn 2 an die Oberfläche der Fotoleitertrommel 4 angeschwenkt wird. Des weiteren wird der Antriebsmotor aktiviert, welcher die Friktions-Transportwalze 19 zum Transport der Papierbahn in Gang gesetzt wird. Danach werden die auszugebenden Druckdaten über den Zeichengenerator 6 auf die Fotoleitertrommel 4 als Tonerzwischenbild geschrieben, das Tonerzwischenbild auf der Fotoleitertrommel im Entwicklerspalt 13 der Entwicklerstation 8 auf die Fotoleitertrommel 4 aufgebracht und in der Umdruckzone 5 auf die Papierbahn 2 umgedruckt. Später wird das so umgedruckte Tonerbild in einer Fixiereinrichtung auf dem Aufzeichnungsträger 2 fixiert. Während der normalen Druckphase (Schritte S1 bis S5) wird die Tonerkonzentration in der Entwicklerstation 8 durch eine Tonerkonzentrationsregelung kontrolliert. Mit dem Sensor 21 wird dabei permanent die Tonerkonzentration in der Entwicklerstation 8 erfaßt und durch entsprechende Nachförderung mit der Fördereinrichtung 10 ein konstantes Toner-Entwicklergemisch in der Mischkammer 11 aufrecht erhalten.

Alternativ zur Regelung der Tonerkonzentration mit dem Tonerkonzentrationssensor 21 ist es auch möglich, die von der Einrichtung 10 geförderte Tonermenge pro Zeiteinheit zu steuern, indem die umgedruckten, gesetzten Bildpunkte (Pixel) im Controller 26 gezählt werden und/oder andere, den Tonerverbrauch bestimmende Größen, wie z.B. die Kontrasteinstellung des Bildes, die Temperatur der Fotoleitertrommel oder dergleichen zur Festlegung der Tonerfördermenge zu verwenden.

Im Schritt S6 wird geprüft, ob das Ende eines Druckauftrags erreicht ist. Ist dies der Fall, so ist die Druckprozedur beendet. Falls nicht, dann wird im Schritt S7 geprüft, ob ein Seitenzähler, der sukzessive mit jeder Druckseite von einem Anfangszählerstand N₀ = 2000 gleich Null ist. Falls nicht, so wird der Seitenzähler im Schritt S8 um einen Wert erniedrigt und der Umdruck der nächsten Seite kann erfolgen (Schritt S5).

Falls der Seitenzähler N = 0 ist, so wird im Schritt S11 der Druckbetrieb beendet und ein zweiter Betriebsmodus zur Erzeugung einer Tonermarke gestartet. Gleichzeitig wird im Schritt S10 der Seitenzähler wieder auf den Anfangswert N₀ = 2000 gesetzt.

Nach jeweils 2000 Seiten wird also der normale Druckvorgang unterbrochen und eine Überprüfung der aktuellen Entwicklungsbedingungen anhand einer Tonermarke durchgeführt. Dazu wird zunächst die Papierbahn 2 in der Umdruckzone 5 mittels der Andruckelemente 15 von der Oberfläche der Fotoleitertrommel 4 abgeschwenkt. Auch der Papiertransport wird dabei angehalten.

Im Schritt 59 wird der Wert des Seitenzählers in einem Speicher der Druckersteuerung 25 abgelegt.

Die Schritte S12 bis S17 beschreiben einen zweiten Betriebszustand, bei dem eine Tonermarke auf den Fotoleiter 4 geschrieben und ausgewertet wird zur Modifizierung der Tonerförderungsregelung, welche während der Umdruckphase (S5) im normalen Druckbetrieb erfolgt.

Im Schritt S12 wird eine oder mehrere Tonermarken nacheinander auf die Fotoleitertrommel 4 geschrieben. Die Tonermarken können während eines Umlaufs der Fotoleitertrommel erzeugt werden oder alternativ mehrere Tonermarken über mehrere Umläufe der Fotoleitertrommel 4. Die Tonermarken sind so breit, daß sie in den Schreibbereich der Fotoleitertrommel gelangen, in welchem im normalen Druckbetrieb (Schritt S5) Druckinformationen ausgegeben werden, die normalerweise auf die Papierbahn 2 umgedruckt werden. Bei Bedarf kann die Tonermarke sogar über die gesamte Breite der Fotoleitertrommel 4 reichen.

Derart auf der Fotoleitertrommel 4 erzeugte Tonermarken bzw. die Marken werden mit dem Sensor 14 im Schritt S13 abgetastet und in der Steuerung 25 ausgewertet. Die Auswertung kann hinsichtlich der erzeugten Tonerdichte und/oder hinsichtlich der Form der Tonermarke erfolgten. Je nach verwendetem Tonertyp (z.B. verschiedener Farben) kann die Tonermarke bzw. die Tonermarken verschiedene Dichten Formen und/oder Abmessungen aufweisen. Aus den Werten wird dann ein Wert abgeleitet, der im Schritt S14 mit einem Regelungsschwellwert RS verglichen wird. Liegt der Tonerdichtewert OD der Tonermarken im Intervall [RS-Δ ,...,RS+Δ], so kann im Schritt S17 der Betriebsmodus des Tonermarkendrucks abgebrochen werden und zum normalen Druckbetriebsmodus zurückgeschaltet werden.

Liegt die Tonerdichte OD dagegen außerhalb des Intervalls [RS-Δ,..., RS+Δ], so wird im Schritt S15 eine Tonerförderung angestoßen und eine weitere Tonermarke gemäß Schritt S12 erzeugt. Dieser Prozeß (Schritte S12 bis S15) wird solange wiederholt, bis die Einfärbung OD der Tonermarke in dem geforderten Intervall liegt. Schließlich wird aus dem Betriebsmodus der Tonermarkenerzeugung heraus im Schritt S16 mindestens ein Korrekturwert ermittelt, mit dem die Regelung der Tonerkonzentration in der normalen Druckphase (Schritte S S5 bis S8) angepaßt wird. Dabei wird insbesondere ein Regelschwellwert für die Tonerkonzentration verändert.

Die Tonerkonzentrationsregelung in den Druckintervallen, die zwischen den Abgleich-Betriebszuständen liegen, in denen Tonermarken gebildet und ausgewertet werden, kann beispielsweise nach den in den US 4,468,112 A oder US 5,387,965 A beschriebenen Verfahren erfolgen. Deren Inhalte werden hiermit durch Bezugnahme in die vorliegende Beschreibung aufgenommen. Im Abgleich-Betriebszustand wird dabei aus der gemessenen Tonerdichte und dem Sollwert der Tonerdichte wird eine Differenz gebildet und der Differenzwert zur Bestimmung eines neuen Tonerkonzentrations-Sollwertes bzw. eines Schwellwerts zur Tonerkonzentrationsregelung verwendet.

In einer etwas veränderten Tonerkonzentrationsregelung wird aus dem Meßwert für die Tonerdichte ein Faktor zur Veränderung eines Tonerkonzentrations-Sollwertes und/oder eines Tonerkonzentrations-Regelschwellwertes verwendet.

In einer etwas vereinfachten Variante der Anpassung der Tonerkonzentrationsregelung, in der kein Tonerkonzentrationssensor benötigt wird (der aber gleichwohl hilfreich sein kann), kann im Schritt S12 auch die pro Zeiteinheit in die Entwicklerstation geförderte Tonermenge angepaßt werden. In der Regelung der Tonerförderung während dem normalen Druckprozess können zur genaueren Steuerung zusätzlich andere Größen wie die Summe gesetzter (d.h. schwarzer Pixel), die Temperatur der Fotoleitertrommel oder der eingestellte Bildkontrast berücksichtigt werden.

In der Figur 4 ist ein weiteres Druckgerät beschrieben, bei dem in einem ersten Druckwerk 150 von einem ersten Zeichengenerator 124 mindestens ein latentes Bild auf einem Fotoleiterband 122 erzeugt wird. Mit einer Vielzahl von Entwicklerstationen 126a, 126b,...126e, die Toner verschiedener Farben beinhalten, werden auf dem Fotoleiterband 122 in Bewegungsrichtung B ein oder mehrere Tonerzwischenbilder erzeugt. Dieses Band ist Träger eines temporären Bildes und wird daher als Zwischenbildträger bezeichnet. Entsprechend werden von einem zweiten Zeichengenerator 138 und von mehreren Entwicklerstationen 140a bis 140 in einem zweiten Druckwerk 152 auf einem zweiten Fotoleiterband 136 in Bewegungsrichtung D latente Bilder und Tonerzwischenbilder verschiedener Farben erzeugt. Dieses Druckgerät ist in der deutschen Patentanmeldung DE 198 561 45.8 der Anmelderin (internes Zeichen 981101DE) näher beschrieben.

Die Tonerzwischenbilder werden an einer ersten Umdruckstelle 128 von dem ersten Fotoleiterband 122 auf ein erstes, in Richtung C laufendes Transferband 130 übertragen und entsprechend an einer dritten Umdruckstelle 142 vom zweiten Fotoleiterband 136 auf ein zweites Transferband 144, das sich in Richtung E bewegt. Die Transferbänder 130, 132 sammeln jeweils die Tonerzwischenbilder der verschiedenen Farbauszüge und drucken das vollfarbige Bild dann an einer zweiten Umdruckstation 132 bzw. einer vierten Umdruckstation 146 auf den bahnförmigen Aufzeichnungsträger 114 beidseitig, also duplex um. Der mit Transportwalzen 116 durch Friktion angetriebene Aufzeichnungsträger 114 durchläuft dann in Transportrichtung A eine Fixierstation 118 zum Fixieren der beiden Tonerbilder und wird anschließend in einer Kühleinrichtung 120 gekühlt.

Auch bei diesem Gerät wird entsprechend den in Figuren 1 bis 3 beschriebenen Ausführungsbeispielen mit der vorliegenden Erfindung ein Betriebzustand durchgeführt, in dem eine Tonermarke von den Zeichengeneratoren 124 bzw. 138 und von mindestens einer der Entwicklerstationen 126a bis 126e bzw. 140a bis 140e auf mindestens einem Fotoleiter 122, 136 erzeugt wird. Die Tonermarke wird dann auf eines der Transferbänder 130, 144 umgedruckt, auf diesem durch einen der optoelektronischen Sensoren 154, 156 abgetastet und vom Transferband entfernt, ohne auf die Papierbahn 114 umgedruckt zu werden. Dazu sind die beiden Transferbänder 130 und 144 von der Papierbahn 114 im Bereich der Umdruckstationen 132 und 146 abhebbar, so daß der Umdruck auf das Papier 114 verhindert werden kann.

Alternativ zu der Abtastung der Tonermarke auf den Transferbändern 130, 144 kann die Tonermarke auch auf den Fotoleiterbändern 122, 136 von entsprechenden Sensoren abgetastet werden. Dann wird entweder der Umdruck auf die Oberflächen 130a, 144a der Transferbander 130, 144 oder der Umdruck auf die Papierbahn 114 verhindert. Zum Abheben der Transferbänder 130, 144 von der Papierbahn 114 und/oder der Transferbänder 130, 144 von den Fotoleiterbändern 122, 136 sind entsprechend schnelle Schaltmittel im Bereich der Umdruckzonen 132, 146 und/oder 128, 142 vorgesehen.

Obwohl die Erfindung in der Weise beschrieben wurde, daß zwischen zwei Auswertezyklen für die Tonermarke (d.h. zwischen dem automatischen Starten des ersten Betriebszustands) etwa 2000 Druckseiten des zweiten Betriebszustands liegen, kann diese Anzahl der Druckseiten je nach gegebener Stabilität der Tonerkonzentrationsregelung verändert, d.h. erhöht oder erniedrigt werden. Im zweiten Betriebszustand wird die Einfärbung insbesondere nur durch die Tonerkonzentrationsregelung bestimmt, wobei mindestens eine ihrer Regelungsgrößen, z.B. der Regelungsschwellwert der Tonerkonzentration, durch den ersten Betriebszustand, nämlich die Erzeugung der Tonermarke bestimmt werden. Diese Variante der Erfindung ist daher auch als tonermarkengeführte Tonerkonzentrationsregelung anzusehen.

Statt in einem Druckgerät für bahnförmige Aufzeichnungsträger kann die Erfindung auch in einem Gerät für Einzelblätter verwendet werden. Die Verhinderung des Umdrucks in dem Betriebszustand, in dem eine Tonermarke gebildet und ausgewertet wird, kann dabei z.B. in der Art erfolgen, daß die Zuführung eines blattförmigen Aufzeichnungsträgers zur Umdruckstation vollständig unterbunden wird.

### Bezugszeichenliste

- 1: Druckgerät
- 2: Aufzeichnungsträger (Papierbahn)
- 3: Antriebsaggregat
- 4: Fotoleitertrommel
- 4a: Oberfläche der Fotoleitertrommel
- 5: Umdruckzone
- 6: Zeichengenerator
- 7: Ladesensor
- 8: Entwicklerstation
- 9: Tonervorratsbehälter
- 10: Dosiervorrichtung
- 11: Mischkammer
- 12: Entwicklerwalze
- 13: Entwicklerspalt
- 14: Tonermarkensensor
- 15: Andruckelement
- 16: Reinigungseinrichtung
- 17: Abstreifelement
- 18: Coronaeinrichtung
- 19: Antriebswalze
- 20: Anschwenk-Stellmotor
- 21: Tonerkonzentratios-Sensor
- 25: Gerätesteuerung
- 26: Controller
- 27: ZG-Steuerung
- 28: Elektrofotografie-Steuerung
- 29: Elektronik des Tonermarkensensors
- 30: Steuerung der E-Station
- 31: Elektronik von 21
- 32: Elektronik von 3
- 33: Elektronik des Motors
- 34: Elektronik der Stellglieder
- 35: Elektronik für Tonerförderung

- 114: Papierbahn
- 116: Antriebsrolle
- 118: Fixierstation
- 120: Kühleinrichtung
- 122: erstes Fotoleiterband
- 124: erster Zeichengenerator
- 126a..126e: Entwicklerstationen
- 128: erste Umdruckstelle
- 130: erstes Transferband
- 130a: Oberfläche des ersten Transferbands
- 132: zweite Umdruckstelle
- 136: zweites Fotoleiterband
- 138: zweiter Zeichengenerator
- 140a..140e: Entwicklerstationen
- 142: dritte Umdruckstelle
- 144: zweites Transferband
- 144a: Oberfläche des zweiten Transferbands
- 146: vierte Umdruckstelle
- 150: erstes Druckwerk
- 152: zweites Druckwerk
- 154: Tonermarkensensor
- 156: Tonermarkensensor

- A,A₁: Papiertransportrichtung
- B: Bewegungsrichtung des ersten Fotoleiterbandes
- B₁: Drehrichtung der Fotoleitertrommel
- C: Bewegungsrichtung des ersten Transferbandes
- D: Bewegungsrichtung des zweiten Fotoleiterbandes
- C: Bewegungsrichtung des zweiten Transferbandes

## Patentansprüche

1. Verfahren zur Regelung eines elektrografischen Druck- oder Kopierprozesses, bei dem zu druckende Informationen als Tonerzwischenbild auf einem
Zwischenbildträger (4, 122, 130, 136, 144) erzeugt werden
und später in einer Umdruckzone (5, 132, 146) von einer Umdruck-Oberfläche (4a, 130a, 144a) des Zwischenbildträgers (4, 122, 130, 136, 144) auf einen Aufzeichnungsträger (2, 114) übertragen werden, wobei
auf dem insbesondere elektrografischen Zwischenbildträger (4, 130, 144) eine Tonermarke als Tonerzwischenbild erzeugt wird,
die Tonermarke auf dem Zwischenbildträger (4, 122, 136) zumindest bereichsweise abgetastet wird
und die Tonermarke anschließend vom Zwischenbildträger (4, 122, 136) wieder entfernt wird,
mit dem abgetasteten Wert, insbesondere Dichtewert, die Tonerkonzentration in einer Entwicklerstation geregelt wird,
der Übertrag des Tonermarken-Tonerzwischenbilds von der Umdruck-Oberfläche (4a, 130a, 144a) des Zwischenbildträgers (4, 122, 130, 136, 144) auf den Aufzeichnungsträger (2, 114) im Zeitraum zwischen der Erzeugung und der Entfernung der Tonermarke zumindest zeitweise verhindert wird, indem der Aufzeichnungsträgers (2, 114) von der Umdruck-Oberfläche (4, 130a, 144a) des Zwischenbildträgers (4, 122, 130, 136, 144) abgehoben und der Aufzeichnungsträger (2, 114) angehalten wird, und wobei
der Aufzeichnungsträger (2, 114) während des Zeitraums in der Umdruckzone (5, 132, 146) vorhanden ist.

2. Verfahren nach Anspruch 1, wobei die Verhinderung des Umdrucks während des Zeitraums bewirkt wird, in dem die Tonermarke die Umdruckzone (5, 128, 132, 142, 146) passiert.

3. Verfahren nach einem der Anspruch 1 oder 2, wobei die Tonermarke auf dem Zwischenbildträger (4, 122, 136, 130, 144) in einem Bereich erzeugt wird, in welchem auch die auf den Aufzeichnungsträger (2, 114) zu druckenden Informationen ausgegeben werden.

4. Verfahren nach einem der vorhergehenden Ansprüche, wobei der Aufzeichnungsträger (2, 114) bahnförmig und insbesondere aus Papier ist.

5. Verfahren nach einem der vorhergehenden Ansprüche, wobei als Zwischenbildträger eine Fotoleitertrommel (4) verwendet wird und als Umdruck-Oberfläche die Oberfläche der Fotoleitertrommel (4).

6. Verfahren nach Anspruch 5 wobei der Aufzeichnungsträger für eine Umdrehung der Fotoleitertrommel (4) von ihrer Umdruck-Oberfläche abgehoben wird.

7. Verfahren nach einem der Ansprüche 1 bis 4, wobei als erster Zwischenbildträger ein Fotoleiterband (122, 136) oder eine Fotoleitertrommel (4) verwendet wird und als zweiter Zwischenbildträger ein Transferband (130, 144), wobei die zu druckenden Informationen auf dem ersten Zwischenbildträger (122, 136) erzeugt werden und anschließend auf das Transferband (130, 144) übertragen werden und wobei als Umdruck-Oberfläche die Oberfläche des Transferbandes (130, 144) verwendet wird.

8. Verfahren nach Anspruch 7, wobei die Abtastung der Tonermarke auf dem Transferband (130, 144) erfolgt.

9. Verfahren zum Betreiben eines elektrografischen Druck- oder Kopiergerätes mit einem Zwischenbildträger (4, 122, 136), auf dem ein Zwischenbild erzeugbar ist, entsprechend den auf einen Aufzeichnungsträger (2, 114) zu druckenden Informationen, und mit einer Entwicklerstation (8, 126a bis 126e, 140a bis 140e), umfassend:
- einen ersten Betriebszustand, bei dem eine Tonermarke auf dem Zwischenbildträger (4, 122, 136, 130, 144) erzeugt wird, die Tonermarke anschließend abgetastet wird, insbesondere hinsichtlich ihrer Dichte, und dann wieder vom Zwischenbildträger (4, 122, 136, 130, 144) entfernt wird und der abgetastete Wert, insbesondere Tonerdichtewert, zur Regelung der Tonerkonzentration in der Entwicklerstation (8, 126a...126e, 140a...140e) verwendet wird, sowie
- einen zweiten Betriebszustand, bei dem Informationen auf einem Zwischenbildträger (4, 122, 136, 130, 144) als Tonerbild erzeugt und später auf den Aufzeichnungsträger (2, 114) umgedruckt werden, wobei
- im ersten Betriebszustand der Aufzeichnungsträger (2, 114) in der Umdruckzone (5, 132, 146) vorhanden ist und der Aufzeichnungsträger (2, 114) zumindest zeitweise von der Oberfläche des Zwischenbildträgers (4, 122, 136, 130, 144) abgehoben wird, wobei der Aufzeichnungsträger (2, 114) angehalten wird.

10. Verfahren nach Anspruch 9, wobei nach einer vorgegebenen Zahl gedruckter Seiten des zweiten Betriebszustands in den ersten Betriebszustand umgeschaltet wird.

11. Verfahren nach Anspruch 10, wobei die abgetasteten Dichtewerte mehrerer Tonermarken, insbesondere mehrerer Tonermarken, zwischen denen Geräte-Betriebsphasen des zweiten Betriebszustands lagen, gemeinsam zur Regelung der Tonerkonzentration in der Entwicklerstation (8) verwendet werden.

12. Verfahren nach einem der Ansprüche 9 bis 11, wobei im zweiten Betriebszustand die Tonerkonzentration in der Entwicklerstation (8, 126a bis 126e, 140a bis 140e) geregelt wird, indem aus einem beim vorgeschalteten ersten Betriebszustand ermittelten Tonerdichtewert ein Tonerkonzentrations-Sollwert oder ein Regelungsschwellwert gebildet wird und indem die Tonerkonzentration in der Entwicklungsstation (8, 126a bis 126e, 140a bis 140e) mit einem Tonerkonzentrationssensor (21) bestimmt wird.

13. Verfahren nach einem der vorhergehenden Ansprüche, wobei der abgetastete Dichtewert der Tonermarke zur Regelung der Tonerzufuhr in der Entwicklerstation (8, 126a bis 126e, 140a bis 140e) des Geräts verwendet wird.

14. Elektrografisches Druck- oder Kopiergerät mit einem Zwischenbildträger (4, 122, 136, 130, 144), auf dem ein Zwischenbild erzeugbar ist entsprechend den auf einen Aufzeichnungsträger (2, 114) zu druckenden Informationen, umfassend
a) eine Steuerung (25)
a1) zur Erzeugung eines ersten Betriebszustands, bei dem eine Tonermarke auf dem Zwischenbildträger (4, 122, 136, 130, 144) erzeugt wird, die Tonermarke anschließend abgetastet und dann wieder vom Zwischenbildträger (4, 122, 136, 130, 144) entfernt wird und
a2) zur Erzeugung eines zweiten Betriebszustands, bei dem Informationen auf dem Zwischenbildträger (4, 122, 136, 130, 144) als Tonerbild erzeugt und später auf den Aufzeichnungsträger (2, 114) umgedruckt werden, wobei
a3) im ersten Betriebszustand der Umdruck von Informationen auf den Aufzeichnungsträger (2, 114) zumindest zeitweise verhindert wird, wobei der Aufzeichnungsträger (2, 114) angehalten wird, und
b) mit einem Umdruck-Verhinderungsmittel (15, 20) zur Verhinderung des Umdrucks im ersten Betriebszustand, in dem der Aufzeichnungsträger (2, 114) in der Umdruckzone (5, 132, 146) vorhanden ist,
b1) wobei das Umdruck-Verhinderungsmittel (15, 20) den Aufzeichnungsträger (2, 114) von der Oberfläche des Zwischenbildträgers (130, 144) abhebt.

## Claims

1. A method of regulating an electrographic printing or copying process, in which information to be printed is generated as an intermediate toner image
on an intermediate image carrier (4, 122, 130, 136, 144)
and is later transferred from a transfer printing surface (4a, 130a, 144a) of the intermediate image carrier (4, 122, 130, 136, 144) onto a recording medium (2, 114) in a transfer printing zone (5, 132, 146), wherein
a toner mark is generated as an intermediate toner image on the particularly electrographic intermediate image carrier (4, 130, 144),
the toner mark on the intermediate image carrier (4, 122, 136) is sensed at least in regions
and the toner mark is subsequently again removed from the intermediate image carrier (4, 122, 136),
the toner concentration in a developer station is regulated with the sensed value, particularly density value,
the transfer of the intermediate toner image of the toner mark from the transfer printing surface (4a, 130a, 144a) of the intermediate image carrier (4, 122, 130, 136, 144) onto the recording medium (2, 114) is at least temporarily prevented in the time span between the generation and the removal of the toner mark in that the recording medium (2, 114) is lifted off from the transfer printing surface (4, 130a, 144a) of the intermediate image carrier (4, 122, 130, 136, 144) and the recording medium (2, 114) is stopped, and wherein
the recording medium (2, 114) is present in the transfer printing zone (5, 132, 146) during the time span.

2. The method according to claim 1, wherein the prevention of the transfer printing is effected during the time span during which the toner mark passes the transfer printing zone (5, 128, 132, 142, 146).

3. The method according to one of the claims 1 or 2, wherein the toner mark is generated on the intermediate image carrier (4, 122, 136, 130, 144) in a region in which the information to be printed onto the recording medium (2, 114) is also output.

4. The method according to one of the preceding claims, wherein the recording medium (2, 114) is web-shaped and in particular, composed of paper.

5. The method according to one of the preceding claims, wherein a photoconductor drum (4) is employed as an intermediate image carrier and the surface of the photoconductor drum (4) is employed as a transfer printing surface.

6. The method according to claim 5, wherein the recording medium is lifted off from the transfer printing surface of the photoconductor drum (4) for one revolution thereof.

7. The method according to one of the claims 1 to 4, wherein a photoconductor belt (122, 136) or a photoconductor drum (4) is employed as a first intermediate image carrier and a transfer belt (130, 144) is employed as a second intermediate image carrier, the information to be printed being generated on the first intermediate image carrier (122, 136) and being subsequently transferred onto the transfer belt (130, 144), and the surface of the transfer belt (130, 144) being employed as a transfer printing surface.

8. The method according to claim 7, wherein the sensing of the toner mark takes place on the transfer belt (130, 144).

9. A method of operating an electrographic printing or copying device having an intermediate image carrier (4, 122, 136) on which an intermediate image can be generated corresponding to the information to be printed on a recording medium (2, 114), and having a developer station (8, 126a to 126e, 140a to 140e), comprising:
- a first operating state in which a toner mark is generated on the intermediate image carrier (4, 122, 136, 130, 144), the toner mark is subsequently sensed, particularly with regard to its density, and is then again removed from the intermediate image carrier (4, 122, 136, 130, 144), and the sensed value, particularly toner density value, is employed for the regulation of the toner concentration in the developer station (8, 126a...126e, 140a...140e), as well as
- a second operating state in which information is generated on an intermediate image carrier (4, 122, 136, 130, 144) as a toner image and is transfer-printed onto the recording medium (2, 114) later, wherein
- in the first operating state, the recording medium (2, 114) is present in the transfer printing zone (5, 132, 146) and the recording medium (2, 114) is at least temporarily lifted off from the surface of the intermediate image carrier (4, 122, 136, 130, 144), wherein the recording medium (2, 114) is stopped.

10. The method according to claim 9, wherein a switch into the first operating state is made after a predetermined number of printed pages of the second operating state.

11. The method according to claim 10, wherein the sensed density values of a plurality of toner marks, particularly a plurality of toner marks between which device operating phases of the second operating state have been, are employed in common for the regulation of the toner concentration in the developer station (8).

12. The method according to one of the claims 9 to 11, wherein the toner concentration in the developer station (8, 126a to 126e, 140a to 140e) is regulated in the second operating state in that a rated toner concentration value or a regulation threshold is formed from a toner density value determined in the preceding first operating state and in that the toner concentration in the developer station (8, 126a to 126e, 140a to 140e) is identified with a toner concentration sensor (21).

13. The method according to one of the preceding claims, wherein the sensed density value of the toner mark is employed for regulating the toner delivery in the developer station (8, 126a to 126e, 140a to 140e) of the device.

14. An electrographic printing or copying device having an intermediate image carrier (4, 122, 136, 130, 144) on which an intermediate image can be generated corresponding to the information to be printed onto a recording medium (2, 114), comprising
a) a control (25)
a1) for producing a first operating state in which a toner mark is generated on the intermediate image carrier (4, 122, 136, 130, 144), the toner mark is subsequently sensed and is then again removed from the intermediate image carrier (4, 122, 136, 130, 144), and
a2) for producing a second operating state in which information is generated on the intermediate image carrier (4, 122, 136, 130, 144) as a toner image and is transfer-printed onto the recording medium (2, 114) later, wherein
a3) the transfer printing of information onto the recording medium (2, 114) is at least temporarily prevented in the first operating state, wherein the recording medium (2, 114) is stopped, and
b) having transfer printing prevention means (15, 20) for preventing the transfer printing in the first operating state in which the recording medium (2, 114) is present in the transfer printing zone (5, 132, 146),
b1) wherein the transfer printing prevention means (15, 20) lift the recording medium (2, 114) off from the surface of the intermediate image carrier (130, 144).

## Revendications

1. Procédé de réglage d'un processus d'impression ou de copie électrographique, dans lequel des informations à imprimer sont produites sous la forme d'une image toner intermédiaire
sur un support d'image intermédiaire (4, 122, 130, 136, 144)
et sont transférées ultérieurement, dans une zone de report (5, 132, 146), d'une surface de report (4a, 130a, 144a) du support d'image intermédiaire (4, 122, 130, 136, 144) sur un support d'enregistrement (2, 114), dans lequel
une marque de toner est produite comme image toner intermédiaire sur le support d'image intermédiaire, en particulier électrographique (4, 130, 144),
la marque de toner sur le support d'image intermédiaire (4, 122, 136) est analysée au moins partiellement,
et la marque de toner est ensuite enlevée du support d'image intermédiaire (4, 122, 136),
la concentration en toner est réglée à une station de développement en utilisant la valeur analysée, en particulier la valeur de densité,
le transfert de l'image toner intermédiaire de la marque de toner de la surface de report (4a, 130a, 144a) du support d'image intermédiaire (4, 122, 130, 136, 144) sur le support d'enregistrement (2, 114) est empêché au moins temporairement pendant le temps qui s'écoule entre la production et l'enlèvement de la marque de toner en soulevant le support d'enregistrement (2, 114) de la surface de report (4, 130a, 144a) du support d'image intermédiaire (4, 122, 130, 136, 144) et en arrêtant le support d'enregistrement (2, 114), et dans lequel
le support d'enregistrement (2, 114) est présent dans la zone de report (5, 132, 146) pendant le temps.

2. Procédé selon la revendication 1, dans lequel l'empêchement du report intervient pendant le temps pendant lequel la marque de toner passe par la zone de report (5, 128, 132, 142, 146).

3. Procédé selon la revendication 1 ou 2, dans lequel la marque de toner est produite sur le support d'image intermédiaire (4, 122, 136, 130, 144) dans une zone dans laquelle sont également fournies les informations à imprimer sur le support d'enregistrement (2, 114).

4. Procédé selon une des revendications précédentes, dans lequel le support d'enregistrement (2, 114) se présente sous la forme d'une feuille continue, et en particulier en papier.

5. Procédé selon une des revendications précédentes, dans lequel on utilise comme support d'image intermédiaire un tambour photoconducteur (4), et comme surface de report la surface du tambour photoconducteur (4).

6. Procédé selon la revendication 5, dans lequel le support d'enregistrement est soulevé de la surface de report du tambour photoconducteur (4) pour permettre une rotation de ce dernier.

7. Procédé selon une des revendications 1 à 4, dans lequel on utilise comme premier support d'image intermédiaire une bande photoconductrice (122, 136) ou un tambour photoconducteur (4), et comme second support d'image intermédiaire une bande de transfert (130, 144), dans lequel les informations à imprimer sont produites sur le premier support d'image intermédiaire (122, 136) puis transférées sur la bande de transfert (130, 144), et dans lequel on utilise comme surface de report la surface de la bande de transfert (130, 144).

8. Procédé selon la revendication 7, dans lequel l'analyse de la marque de toner se fait sur la bande de transfert (130, 144).

9. Procédé pour l'utilisation d'un appareil d'impression ou de copie comportant un support d'image intermédiaire (4, 122, 136), sur lequel peut être produite une image intermédiaire correspondant aux informations à imprimer sur un support d'enregistrement (2, 114), et comportant une station de développement (8, 126a à 126e, 140a à 140e), comprenant:
- un premier état de marche, dans lequel une marque de toner est produite sur le support d'image intermédiaire (4, 122, 136, 130, 144), après quoi la marque de toner est analysée, en particulier quant à sa densité, puis enlevée du support d'image intermédiaire (4, 122, 136, 130, 144), et la valeur analysée, en particulier la valeur de densité de toner, est utilisée pour le réglage de la concentration en toner à la station de développement (8, 126a...126e, 140a...140e), ainsi que
- un second état de marche, dans lequel des informations sont produites sur un support d'image intermédiaire (4, 122, 136, 130, 144) sous la forme d'une image toner, puis reportées ultérieurement sur le support d'enregistrement (2, 114),
- dans le premier état de marche, le support d'enregistrement (2, 114) est présent dans la zone de report (5, 132, 146) et le support d'enregistrement est soulevé au moins temporairement de la surface du support d'image intermédiaire (4, 122, 136, 130, 144), le support d'enregistrement (2, 114) étant arrêté.

10. Procédé selon la revendication 9, dans lequel on revient au premier état de marche après un nombre prédéterminé de pages imprimées du second état de marche.

11. Procédé selon la revendication 10, dans lequel on utilise conjointement pour le réglage de la concentration en toner à la station de développement (8) les valeurs de densité analysées de plusieurs marques de toner, en particulier de plusieurs marques de toner entre lesquelles se situent les phases de fonctionnement des appareils du second état de marche.

12. Procédé selon une des revendications 9 à 11, dans lequel la concentration en toner est réglée à la station de développement (8, 126a à 126e, 140a à 140e) dans le second état de marche, en créant une valeur de consigne de concentration en toner ou une valeur de seuil de réglage à partir d'une valeur de densité de toner déterminée lors du premier état de marche précédemment enclenché, et en déterminant la concentration en toner à la station de développement (8, 126a à 126e, 140a à 140e) par un capteur de concentration en toner (21).

13. Procédé selon une des revendications précédentes, dans lequel la valeur de densité analysée de la marque de toner est utilisée pour le réglage de l'alimentation en toner de la station de développement (8, 126a à 126e, 140a à 140e) de l'appareil.

14. Appareil d'impression ou de copie électrographique comportant un support d'image intermédiaire (4, 122, 136, 130, 144), sur lequel peut être produite une image intermédiaire correspondant aux informations à imprimer sur un support d'enregistrement (2, 114), comprenant:
a) une commande (25)
a1) pour la production d'un premier état de marche, dans lequel une marque de toner est produite sur le support d'image intermédiaire (4, 122, 136, 130, 144), après quoi la marque de toner est analysée, puis enlevée du support d'image intermédiaire (4, 122, 136, 130, 144), et
a2) pour la production d'un second état de marche, dans lequel des informations sont produites sur le support d'image intermédiaire (4, 122, 136, 130, 144) sous la forme d'une image toner, puis reportées ultérieurement sur le support d'enregistrement (2, 114), dans lequel
a3) le report des informations sur le support d'enregistrement (2, 114) est au moins partiellement empêché dans le premier état de marche, le support d'enregistrement (2, 114) étant arrêté, et
b) comprenant un moyen d'empêchement du report (15, 20) pour empêcher le report dans le premier état de marche, dans lequel le support d'enregistrement (2, 114) est présent dans la zone de report (5, 132, 146),
b1) le moyen d'empêchement du report (15, 20) soulevant le support d'enregistrement (2, 114) de la surface du support d'image intermédiaire (130, 144).
